# EUROPÄISCHE PATENTSCHRIFT

(11) **EP 3 887 094 B1**
(45) Veröffentlichungstag und Bekanntmachung des Hinweises auf die Patenterteilung: **26.10.2022**
(21) Anmeldenummer: 19805949.5
(22) Anmeldetag: 18.11.2019
(51) Int. Cl.: B24D 3/34

(54) **VERFAHREN ZUR BEHANDLUNG EINES SCHLEIFARTIKELS SOWIE SCHLEIFARTIKEL**
METHOD FOR TREATING AN ABRASIVE ARTICLE, AND ABRASIVE ARTICLE
PROCÉDÉ DE TRAITEMENT D'UN ARTICLE ABRASIF ET ARTICLE ABRASIF

(30) Priorität: 30.11.2018 DE 102018220672
(43) Veröffentlichungstag der Anmeldung: 06.10.2021
(73) Patentinhaber: Robert Bosch GmbH, 70442 Stuttgart (DE)
(72) Erfinder: HUBER, Johannes, 78464 Konstanz (DE)
(86) Internationale Anmeldenummer: PCT/EP2019/081588
(87) Internationale Veröffentlichungsnummer: WO 2020/109042

(56) Entgegenhaltungen:
- US-A- 2 768 886
- US-A- 5 766 277

## Beschreibung

Die Erfindung betrifft ein Verfahren zur Behandlung eines Schleifartikels, wobei zumindest auf eine zum Schleifen vorgesehene Oberfläche des Schleifartikels eine Trennmitteldispersion zur Erzeugung einer Deckschicht aufgebracht wird, wobei die Trennmitteldispersion zumindest ein Antihaftmittel aufweist. Ferner betrifft die Erfindung einen entsprechenden Schleifartikel.

### Stand der Technik

Es sind bereits Verfahren zur Behandlung eines Schleifartikels bekannt, beispielsweise aus US 5,766,277 B und US 2,768,886 B, wobei zumindest auf die zum Schleifen vorgesehene Oberfläche des Schleifartikels eine Trennmitteldispersion zur Erzeugung einer Deckschicht aufgebracht wird, wobei die Trennmitteldispersion zumindest ein Antihaftmittel aufweist.

### Offenbarung der Erfindung

Die Erfindung geht aus von einem Verfahren zur Behandlung eines Schleifartikels, insbesondere eines beschichteten Schleifartikels, wobei zumindest auf eine zum Schleifen vorgesehene Oberfläche des Schleifartikels eine Trennmitteldispersion zur Erzeugung einer Deckschicht aufgebracht wird, wobei die Trennmitteldispersion zumindest ein Antihaftmittel aufweist.

Ein "Schleifartikel" dient der schleifenden bzw. abrasiven Bearbeitung eines Werkstücks, bei der Material des Werkstücks in Form von Späne von der Oberfläche des Werkstücks mechanisch abgetragen wird. Bei dem Schleifartikel handelt es sich insbesondere um einen beschichteten Schleifartikel. Der Schleifartikel umfasst eine, insbesondere flexible, Schleifartikelunterlage mit zumindest einer Schicht. Die Schleifartikelunterlage kann insbesondere Papier, Pappe, Vulkanfiber, Schaumstoff, einem Kunststoff, einem textilen Gebilde, insbesondere einem Gewebe, Gewirke, Gestricke, Geflecht, Vlies, oder einer Kombination dieser Materialien, insbesondere Papier und Gewebe, in einer oder mehreren Schichten, umfassen. Die, insbesondere flexible, Schleifartikelunterlage verleiht dem Schleifartikel hinsichtlich Haftung, Dehnung, Reiss- und Zugfestigkeit, Flexibilität und Stabilität spezifische Eigenschaften. Bei einem beschichteten Schleifartikel werden Schleifkörner mittels eines Bindemittels (oft als Grundbinder bezeichnet) auf der Schleifartikelunterlage fixiert. Mit dem Bindemittel werden die Schleifkörner insbesondere in einer gewünschten Stellung und/oder Verteilung auf der Schleifmittelunterlage zumindest vorfixiert, insbesondere fixiert. Ausgehend vom Stand der Technik sind einem Fachmann geeignete Bindemittel zum Fixieren von Schleifkörnern auf der Schleifartikelunterlage bekannt. Derartige Bindemittel des Standes der Technik sind typischerweise lösungsmittelbasierte Klebstoffe wie Polychloroprene. Zusätzlich zu dem Bindemittel als Grundbinder kann ein weiterer, sogenannter Deckbinder eingesetzt werden, der insbesondere schichtweise über die mittels des Grundbinders auf der Schleifmittelunterlage fixierten Schleifkörner aufgebracht wird. Dabei verbindet der Deckbinder die Schleifkörner fest untereinander und fest mit der Schleifmittelunterlage. Dem Fachmann sind insbesondere geeignete Deckbinder aus dem Stand der Technik hinlänglich bekannt. Als Deckbinder kommen insbesondere Kunstharze, wie zum Beispiel Phenolharz, Epoxidharz, Harnstoffharz, Melaminharz, Polyesterharz, in Betracht. Darüber hinaus können weitere Zusatzstoffe ("Schleifadditive") vorgesehen sein, um dem Schleifartikel spezifische Eigenschaften zu verleihen. Derartige Zusatzstoffe sind dem Fachmann geläufig.

Ferner sind prinzipiell auch alternative Schleifartikel denkbar, wie zum Beispiel gebundene Schleifartikel. Bei gebundenen Schleifartikeln handelt es sich insbesondere um typischerweise kunstharzgebundene Trenn- und Schruppscheiben, die dem Fachmann geläufig sind. Für kunstharzgebundene Trenn- und Schruppscheiben wird aus Schleifmineralien sowie Füllstoffen, Pulverharz und Flüssigharz eine Masse gemischt, die dann zu Trenn- und Schruppscheiben in verschiedenen Stärken und Durchmessern gepresst werden. Insbesondere umfassen die Trenn- und Schruppscheiben auch Gewebelagen aus Glasfaser. Eine Aushärtung der Masse erfolgt typischerweise bei ca. 180 °C. In Kombination mit erfindungsgemäßem Verfahren können auch bei derartigen Schleifartikeln erfindungsgemäße Vorteile erzielt werden.

Der Schleifartikel weist eine zum Schleifen vorgesehene, d.h. abrasive, Oberfläche auf, insbesondere auf derjenigen Seite des Schleifartikels, auf der die Schleifkörner fixiert und gegebenenfalls mit einem Deckbinder und/oder einem weiteren Zusatzstoff versehen sind. Die abrasive Oberfläche des Schleifartikels wird während eines Schleifvorgangs über ein zu bearbeitendes Werkstück bewegt, sodass mittels der an der abrasiven Oberfläche angeordneten Schleifkörner eine Schleifwirkung erzeugt wird. Der Schleifartikel kann prinzipiell in unterschiedlichen Konfektionsformen vorliegen, zum Beispiel als Schleifscheibe oder als Schleifband, als Bogen, Rolle, Streifen oder auch als Schleifartikelwarenbahn (z.B. in der Herstellung).

Unter einer "Trennmitteldispersion", die auf die zum Schleifen vorgesehene Oberfläche des Schleifartikels aufgebracht wird, ist insbesondere eine Gleitmitteldispersion zu verstehen. Die Trennmitteldispersion dient dem Auftrag von in der Dispersion beinhalteten Stoffen auf die Oberfläche des Schleifartikels, wobei die beinhalteten Stoffe als feine, im Wesentlichen unlösliche Partikel in dem Dispersionsmedium (auch: Dispersionsmittel) der Trennmitteldispersion vorliegen. In einem Ausführungsbeispiel weist die Trennmitteldispersion als Dispersionsmedium Wasser auf. In einem alternativen Ausführungsbeispiel kann das Dispersionsmedium auch durch Ethanol, Alkohol, ein organisches Lösungsmittel oder dergleichen realisiert sein. Die Trennmitteldispersion ist dazu vorgesehen, auf die Oberfläche des Schleifartikels aufgetragen zu werden und die Bildung einer Deckschicht auf der Oberfläche zu bewirken.

Die Trennmitteldispersion weist, insbesondere als in dem Dispersionsmedium beinhalteten Stoff, zumindest ein Antihaftmittel auf. Unter einem "Antihaftmittel" ist ein eine während eines Schleifvorgangs anfallende Anhäufung von Späne verhinderndes oder verminderndes Mittel zu verstehen. Das Antihaftmittel dient der Verhinderung oder einer Reduzierung einer Anhäufung von Späne in den Zwischenräumen zwischen benachbarten Schleifkörnern, die insbesondere zu einer Verstopfung oder einem Zusetzen der abrasiven Oberfläche des Schleifartikels führen kann. Insbesondere dient das Antihaftmittel der Verhinderung oder einer Reduzierung des Effekts, bei dem unter der bei einem Schleifprozess entstehenden Wärme Späne zusammensintert, verklebt oder zusammenschmilzt und an der abrasiven Oberfläche des Schleifartikels anschmilzt und derart ebenfalls zu einer Verstopfung oder einem Zusetzen der abrasiven Oberfläche des Schleifartikels führt (wie dies beispielsweise bei zu schleifenden Kunststoffen, Kunststofflacken oder dergleichen oft der Fall ist). Derart wird vorteilhaft eine Schneidfähigkeit und insbesondere eine Standzeit (Lebensdauer) des Schleifartikels verbessert. Derart dient das Antihaftmittel während eines Schleifvorgangs als eine Art Gleitmittel zwischen Schleifartikel und zu bearbeitender Werkstückoberfläche. Insbesondere wird ein derartiges Antihaftmittel in der Literatur zu Schleifartikeln oftmals als "Stearat" bezeichnet, obgleich es jegliche Materialien umfassen kann, die zur Verhinderung der Anhäufung von Spänen nützlich sind. Beispielsweise kann das Antihaftmittel Metallsalze von Fettsäuren (beispielsweise Zinkstearat oder Calciumstearat), Salze von Phosphatestern (beispielsweise Kaliumbehenylphosphat), Phosphatester, Harnstoff-Formaldehyd-Harze, Wachse, Mineralöle, vernetzte Silane, vernetzte Silikone, Fluorchemikalien und/oder Kombinationen davon als Bestandteil aufweisen. Oft werden derartige Antihaftmittel aus Fetten hergestellt, in denen eine Mischung von Fettsäuren enthalten ist. Beispielsweise kann ein Antihaftmittel - das in der Literatur als "Stearat" bezeichnet wird - auch Calciumsalze anderer Fettsäuren enthalten, beispielsweise Palmitat, Myristat oder Laurat. Es sei darauf hingewiesen, dass derartige Antihaftmittel dem Fachmann bekannt sind, beispielsweise aus US 5,766,277 B. Das Antihaftmittel löst sich typischerweise nicht in dem Dispersionsmedium der Trennmitteldispersion (beispielsweise Wasser), sodass eine das Antihaftmittel enthaltende Trennmitteldispersion vorliegt. Dabei "schweben", insbesondere feinste, Antihaftmittelpartikel in dem Dispersionsmedium der Trennmitteldispersion. In diesem Sinne liegt das Antihaftmittel bzw. die Antihaftmittelpartikel als feine, im Wesentlichen unlösliche Partikel in dem Dispersionsmedium der Trennmitteldispersion vor.

Erfindungsgemäß weist die Trennmitteldispersion zumindest ein Filmbildungsmittel, insbesondere ein Verfilmungsmittel und/oder ein Lückenfüllmittel, auf. Erfindungsgemäß kann das Filmbildungsmittel dazu genutzt werden, einen Schleifartikel derart zu behandeln, dass keine Streifen oder Schliere auf dessen Oberfläche als Rückstand einer Beschichtung mit dem Antihaftmittel zurückbleiben.

Unter einem "Filmbildungsmittel" wird eine Substanz verstanden, die dazu geeignet und insbesondere auch dazu vorgesehen ist, eine Verbindung von einzelnen Antihaftmittelpartikel auf der Oberfläche des Schleifartikels herzustellen und/oder Lücken zwischen einzelnen Antihaftmittelpartikeln auf der Oberfläche des Schleifartikels zu schließen. Auf diese Weise wird ermöglicht, aus der Vielzahl einzelner auf die Oberfläche des Schleifartikels aufgebrachter Antihaftmittelpartikel eine, insbesondere einheitliche, Schicht oder einen, insbesondere einheitlichen, Film zu erzeugen - die erfindungsgemäße Deckschicht. Vorteilhaft weist die Deckschicht keine einzelnen, zur Lichtbrechung fähigen Antihaftmittelpartikel mehr auf. Mit anderen Worten verbleiben nach Durchführung des erfindungsgemäßen Verfahrens keine lichtbrechenden Rückstände auf der Oberfläche des Schleifartikels, die zu einem - bezogen auf die Position auf der Oberfläche des Schleifartikels - uneinheitlichen oder inhomogenen Erscheinungsbild führen (wie beispielsweise Schlieren oder Streifen auf der Oberfläche). Somit wird auf der Oberfläche des Schleifartikels eine einheitliche Deckschicht erzeugt, die optisch transparent (oder in manchen Fällen auch transluzent) bis hin zu optisch leicht opak erscheint. Insbesondere wird eine Deckschicht mit einem - bezogen auf die Position auf der Oberfläche des Schleifartikels - einheitlichen oder homogenen Brechungsindex ermöglicht.

Nach derzeitigen Erkenntnissen scheint die Erzeugung eines einheitlichen Films, der optisch transparent bis hin zu optisch leicht opak erscheint, durch ein Anlösen und Verbinden benachbarter Antihaftmittelpartikel und/oder durch ein Auffüllen von Lücken zwischen benachbarten Antihaftmittelpartikeln möglich zu sein. Ein Filmbildungsmittel, welches das Anlösen und Verbinden (zweier oder mehrerer) benachbarter Antihaftmittelpartikel bewirkt, wird im Rahmen dieser Schrift als "Verfilmungsmittel" bezeichnet. Insbesondere bewirkt das Verfilmungsmittel ein Verkleben und Verfilmen (d.h. die Filmbildung) von benachbarten Antihaftmittelpartikeln. Insbesondere wird dieses Anlösen, Verbinden, Verkleben (auch als Aufschmilzen zu charakterisieren) und/oder Verfilmen benachbarter Antihaftmittelpartikel bei vorteilhaft geringen Temperaturen zwischen 0 °C und 100 °C, insbesondere zwischen 15 °C und 80 °C, ganz insbesondere zwischen 30 °C und 60 °C ermöglicht. Das Verfilmungsmittel wirkt somit in Analogie zu einem Klebstoff, der die Materialien von zu verbindenden Objekten oberflächennah anlöst und anschließend eintrocknet. In Abgrenzung von einem Verfilmungsmittel wird ein Filmbildungsmittel, welches das Auffüllen von Lücken zwischen benachbarten Antihaftmittelpartikeln bewirkt, als "Lückenfüllmittel" bezeichnet. Vorteilhaft weist ein Lückenfüllmittel einen ähnlichen Brechungsindex auf wie die Antihaftmittelpartikel, sodass keine oder eine nur sehr geringe Lichtbrechung an den mit Lückenfüllmittel gefüllten Stellen zwischen benachbarten Antihaftmittelpartikeln auftritt und somit das Lückenfüllmittel ebenfalls der Erzeugung einer optisch transparenten (oder gelegentlich auch transluzenten), aber homogenen Deckschicht dient.

In einer Ausführungsform des Verfahrens weist das Filmbildungsmittel zumindest einen Bestandteil auf, der dazu geeignet ist, Antihaftmittelpartikel anzulösen. Der Bestandteil kann beispielsweise aus einer Liste gewählt sein, wobei die Liste zumindest organische Säuren, Alkohole, Amine, Phosphane, Milchsäure, Essigsäure, Salze der Milchsäure, Salze der Essigsäure, insbesondere Ammoniumsalze der Milchsäure (Ammoniumlactat) oder Ammoniumsalze der Essigsäure (Ammoniumacetat), Polyelthylenimin, Polyethylenglycol, Harnstoff und Mischungen davon umfasst. Insbesondere Polyelthylenimin weist gute Eigenschaften als Filmbildungsmittel auf, insbesondere als Verfilmungsmittel, da es nach Behandlung des Schleifartikels fest wird und nicht diffundiert, insbesondere nicht in den Schleifartikel hinein diffundiert. Polyethylenglycol hat sich als vorteilhafter Lückenfüller erwiesen. Ebenfalls eignet sich Harnstoff, der durch eines der genannten Filmbildungsmittel angelöst wird, als guter Lückenfüller.

In einer Ausführungsform des Verfahrens enthält die Trennmitteldispersion zumindest ein Tensid. Insbesondere sind Tenside geeignet, ein gutes Verlaufen, d.h. eine gute Verbreitung, der Trennmitteldispersion auf der Oberfläche des Schleifartikels zu erreichen, während der Schleifartikel in erfindungsgemäßem Verfahren behandelt wird. Ein Tensid führt dabei zu einem vorteilhaften Ausgleich von auf die Oberfläche aufgetragenen Mengen von Trennmitteldispersion, falls die Trennmitteldispersion nicht homogen über die Oberfläche aufgetragen wird (Selbstnivellierung). Dieser Ausgleich erfolgt durch Verfließen der Trennmitteldispersion.

In einer Ausführungsform des Verfahren wird die Trennmitteldispersion bei einer Temperatur des Schleifartikels zwischen 0 °C und 100 °C, insbesondere zwischen 15 °C und 80 °C, ganz insbesondere zwischen 30 °C und 60 °C auf die Oberfläche des Schleifartikels aufgebracht. Insbesondere führt eine Temperatur von über 0 °C zur Verdunstung des Dispersionsmediums Wasser, wobei das Antihaftmittel und das Filmbildungsmittel auf der Oberfläche des Schleifartikels zurückbleiben - wobei ein Lückenfüllmittel Lücken zwischen Antihaftmittelpartikeln füllt und/oder ein Verfilmungsmittel benachbarte Antihaftmittelpartikel anlöst und verbindet - und derart die optisch homogene Deckschicht gebildet wird. Je höher die Temperatur gewählt wird, desto schneller erfolgt die Verdunstung des Dispersionsmediums. Hingegen ist eine Aufheizung des Schleifartikels auf eine hohe Temperatur kostspielig und fertigungstechnisch aufwändig. In einer Ausführungsform des Verfahrens wird die Trennmitteldispersion während des Herstellverfahrens des Schleifartikels, insbesondere nach einem Verfahrensschritt zur Erhitzung des Schleifartikels, ganz insbesondere vor einem Verfahrensschritt zur Kühlung des Schleifartikels, auf die Oberfläche des Schleifartikels aufgebracht. Entsprechend ist es ausreichend, zur Einhaltung der vorgeschlagenen Temperaturen den Schleifartikel während oder unmittelbar nach dessen Fertigung - bei der eine Erhitzung auf typischerweise über 70-140 °C zur Härtung der Binder erfolgt - in noch warmem Zustand zu behandeln. Unter Erhitzung ist dabei eine Erwärmung des Schleifartikels deutlich über Raumtemperatur zu verstehen, d.h. über 30 °C, insbesondere über 50 °C, ganz insbesondere über 70 °C. Dabei kann erfindungsgemäß eine noch im Schleifartikel vorhandene Restwärme genutzt werden und es ist keine erneute Aufwärmung des Schleifartikels in einem Heizofen in einem (weiteren) Prozessschritt oder Verfahrensschritt einer Nachbearbeitung notwendig. Unter "Herstellverfahren" ist dabei die Abfolge von Verfahrensschritten oder Prozessschritten zu verstehen, die der Fertigung und Bereitstellung des Schleifartikels dienen. In einem Ausführungsbeispiel können diese Verfahrens-/Prozessschritte gegeben sein durch (1) Auftragen von Grundbinder auf ein Schleifartikelunterlage, (2) Aufstreuen von Schleifkörnern auf die Grundbinder-bedeckte Schleifartikelunterlage, (3) Härten des Grundbinders, (4) Auftragen eines Deckbinders, (5) Trocknen und/oder Härten des so erzeugten Schleifartikels unter Erhitzung der Schleifartikels, (6) Kühlen des Schleifartikels und (7) Konfektionieren (Stanzen oder Laserschneiden) des Schleifartikels. Erfindungsgemäß kann die Trennmitteldispersion während des Herstellverfahrens des Schleifartikels, insbesondere nach dem Erhitzungsprozessschritt (5) zur Trocknung und/oder Härtung des Schleifartikels (auch: Trocknungsprozessschritt), ganz insbesondere vor dem Kühlprozessschritt (6) des getrockneten/gehärteten Schleifartikels, auf die Oberfläche des Schleifartikels aufgebracht werden und derart die im Schleifartikel befindliche Restwärme genutzt werden. Ferner kann das erfindungsgemäße Verfahren derart in eine bestehende Prozesskette des Herstellverfahrens und eine entsprechende Prozesslandschaft integriert werden, beispielsweise in eine bestehende Fertigungsanlage, ohne das weitere, insbesondere aufwändige, Maschinen oder Umstrukturierungen in der Prozesskette und/oder Prozesslandschaft notwendig sind. Insbesondere wird zur Durchführung des Verfahrens somit kein separater Heizofen benötigt und/oder keine Doppelbelegung eines bestehenden Heizofens für Trocknung/Härtung (in Prozessschritt (5)) sowie für eine spätere Wiederaufheizung zur Behandlung des Schleifartikels notwendig. In einem Ausführungsbeispiel kann die Trennmitteldispersion direkt auf ein vorab zur Trocknung und Härtung der Binder aufgeheiztes, sich durch eine Fertigungsanlage hindurchbewegendes Schleifartikel-Warenband (sogenannte Warenbahn) "in-line" aufgetragen werden, wobei das Dispersionsmedium Wasser der Trennmitteldispersion verdampft und eine Verfilmung der Oberfläche unter Bildung der Deckschicht erfolgt.

Ferner kann in einer derartigen Ausführungsform des Verfahrens die durch Aufbringen der Trennmitteldispersion auf die Oberfläche des Schleifartikels erzeugte Deckschicht in dem Verfahrensschritt zur Kühlung des Schleifartikels mit einem Luftstrom getrocknet werden. Dabei wird der auf den Schleifartikel ausgeübte Kühleffekt verstärkt und gleichzeitig die Trocknung der Deckschicht beschleunigt.

Die Trennmitteldispersion kann mittels Aufrakeln, Aufwalzen, Aufdrucken, Aufpinseln oder dergleichen auf die Oberfläche des Schleifartikels aufgetragen werden. In einer Ausführungsform des Verfahrens wird die Trennmitteldispersion mittels gepulstem Sprühen auf die Oberfläche des Schleifartikels aufgebracht. Ein gepulstes Sprühen - d.h. ein wiederholtes Sprühen mit kurzen Unterbrechungen (intermittierendes Sprühen) - erleichtert die Dosierung, weil der Druck und damit einhergehend eine Tröpfchenbildung der auf die Oberfläche des Schleifartikels aufgebrachten Trennmitteldispersion konstant bleiben. Ferner kann die Menge der aufgesprühten Trennmitteldispersion auf einfache Weise durch Variieren der Öffnungszeit des Sprühventils verändert werden (beispielsweise durch Verändern der Öffnungszeit von 10 Millisekunden auf 50 Millisekunden pro Impuls). Insbesondere kann, gegenüber einem aus dem Stand der Technik bekannten Aufwalzen einer Lösung auf die Oberfläche des Schleifmittels, bei sauberer Prozessführung des Aufsprühens ein ansonsten notwendiges Reinigen von Leimschiff und Auftragswalze(n) vermieden werden.

In einer Ausführungsform des Verfahrens weist die Trennmitteldispersion einen Feststoffgehalt zwischen 20 % und 60 %, insbesondere zwischen 25 % und 50 %, ganz insbesondere zwischen 30 % und 40 % auf. Die erfindungsgemäßen Werte stellen vorteilhafte Feststoffgehalte zur Verarbeitung der Trennmitteldispersion dar. Ein besonders hoher Feststoffgehalt ermöglicht es, eine hohe Dichte von aufgesprühten Antihaftmittelpartikeln auf der Oberfläche des Schleifartikels zu erzielen. Hingegen ermöglicht ein geringer Feststoffgehalt (d.h. eine niederviskose oder fließfähige Eigenschaft) eine besonders gute Dosierbarkeit und Verarbeitbarkeit mittels der Sprühventile (Sprühdüsen), wobei diese nicht verstopfen. Ferner kann sich eine auf die Oberfläche aufgesprühte Trennmitteldispersion bei geringem Feststoffgehalt besser auf der bzw. über die Oberfläche verteilen (durch Verlaufen). In einem Ausführungsbeispiel kann der Feststoffgehalt 33 % betragen.

Die Erfindung betrifft ferner einen Schleifartikel, der nach einem erfindungsgemäßen Verfahren behandelt wurde.

### Zeichnungen

Die Erfindung ist anhand von in den Zeichnungen dargestellten Ausführungsbeispielen in der nachfolgenden Beschreibung näher erläutert. Die Zeichnungen, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen. Gleiche Bezugszeichen in den Figuren bezeichnen gleiche Elemente.

Es zeigen:
- Figur 1: einen Ausschnitt aus einer beispielhaften Ausführungsform eines erfindungsgemäßen Schleifartikels mit Schleifkörnern in einer schematischen Schnittdarstellung;
- Figur 2: ein Verfahrensdiagramm zur Darstellung des erfindungsgemäßen Verfahrens zur Behandlung eines Schleifartikels;
- Figur 3: ein Verfahrensdiagramm zur Darstellung einer beispielhaften Integration des erfindungsgemäßen Verfahrens nach Figur 2 in einen Fertigungsprozess eines Schleifartikels.

Figur 1 zeigt einen Ausschnitt aus einer beispielhaften Ausführungsform eines erfindungsgemäßen Schleifartikels 10 mit Schleifkörnern 12 in einer schematischen Schnittdarstellung. Der Schleifartikel 10 ist in der dargestellten Ausführungsform ein beschichteter Schleifartikel 10 mit einer Schleifartikelunterlage 22 aus Vulkanfiber. Die Schleifartikelunterlage 22 aus Vulkanfiber dient als flexible Unterlage für die Schleifkörner 12. Vulkanfiber ist ein Verbundmaterial aus Zellstoff, insbesondere Baumwoll- oder Zellulosefasern, und ist dem Fachmann als flexible Unterlage für Schleifartikel aus dem Stand der Technik hinlänglich bekannt. Die Schleifkörner 12 sind mittels eines Bindemittels 20, insbesondere einem Grundbinder 24, der beispielsweise als Phenolharz realisiert ist, auf der Schleifartikelunterlage 22 befestigt. Die Schicht aus Grundbinder 24 und Schleifkörnern 12 ist mit einem Deckbinder 26 (der Deckbinder 26 stellt ebenfalls ein Bindemittel 20 dar), insbesondere ebenfalls aus Phenolharz, zusätzlich beschichtet.

Der Schleifartikel 10 ist nach erfindungsgemäßem Verfahren zur Behandlung eines Schleifartikels 10 behandelt, indem auf die zum Schleifen vorgesehene Oberfläche 28 des Schleifartikels 10 eine weitere Deckschicht 30 aufgebracht ist. Die Aufbringung der Deckschicht 30 erfolgt dabei durch Anwendung des erfindungsgemäßen Verfahrens 100, vgl. Figur 2.

In Figur 2 ist ein Verfahrensdiagramm zur Darstellung einer Ausführungsform des erfindungsgemäßen Verfahrens 100 zur Behandlung eines Schleifartikels 10 wiedergegeben, wobei bei der Behandlung des Schleifartikels 10 eine Trennmitteldispersion zur Erzeugung einer Deckschicht 30 auf zumindest eine Oberfläche 28 des Schleifartikels 10 aufgebracht wird.

In einem ersten Verfahrensschritt 102 wird eine Trennmitteldispersion, die zumindest ein Antihaftmittel aufweist, bereitgestellt. In diesem Ausführungsbeispiel weist die Trennmitteldispersion ferner ein Tensid auf. Diese Trennmitteldispersion weist hier beispielsweise als Dispersionsmedium Wasser auf, als Antihaftmittel ein Stearat, insbesondere ein Calciumstearat. Die Trennmitteldispersion weist dabei einen Feststoffgehalt zwischen 30 % und 40 % auf, beispielsweise 35 %.

In Verfahrensschritt 104 wird die bereitgestellte Trennmitteldispersion mit zumindest einem Filmbildungsmittel versetzt. Das Versetzten erfolgt dabei insbesondere durch Vermengen oder Verrühren der Mischung von Trennmitteldispersion und Filmbildungsmittel. Das Filmbildungsmittel weist insbesondere ein Verfilmungsmittel und/oder ein Lückenfüllmittel auf. In einem Ausführungsbeispiel ist das Filmbildungsmittel eine Mischung aus Milchsäure und Polyethylenglycol. In Verfahrensschritt 106 wird die mit dem Filmbildungsmittel versetzte Trennmitteldispersion auf die zumindest eine Oberfläche 28 des Schleifartikels 10 aufgebracht. Das Aufbringen erfolgt dabei in diesem Ausführungsbeispiel durch gepulstes Aufsprühen auf die Oberfläche 28 des Schleifartikels 10 unter Verwendung zumindest einer Verstäuberdüse (hier nicht näher dargestellt). Das gepulste Sprühen erfolgt dabei durch wiederholtes intermittierendes Sprühen bei einer mittleren Frequenz von 20 Hz, mit Ventilöffnungszeiten von ca. 20 Millisekunden.

In Figur 3 ist ein Verfahrensdiagramm zur Darstellung einer beispielhaften Integration des erfindungsgemäßen Verfahrens 100 nach Figur 2 in einen Fertigungsprozess 200 eines Schleifartikels 10 wiedergegeben. Der Fertigungsprozess 200 umfasst dabei zumindest folgende Verfahrensschritte.

In Verfahrensschritt 202 wird eine Schleifartikelunterlage 22, beispielsweise aus Vulkanfiber, bereitgestellt. In Verfahrensschritt 204 wird ein Grundbinder 24 auf die Schleifartikelunterlage 22 aufgetragen, beispielsweise aufgerakelt oder aufgewalzt. In Verfahrensschritt 206 werden Schleifkörnern auf die Grundbinder-bedeckte Schleifartikelunterlage 22 aufgestreut, beispielsweise mittels elektrostatischem Streuen, wie es aus dem Stand der Technik bekannt ist. In Verfahrensschritt 208 wird der Grundbinder 24 zunächst gehärtet und anschließend in Verfahrensschritt 210 mit einem Deckbinder 26 beschichtet, insbesondere durch Aufwalzen oder Aufpinseln. In Verfahrensschritt 212 wird der derart realisierte Schleifartikels 10 getrocknet/gehärtet (insbesondere wird auch der Deckbinder 26 gehärtet), indem er durch einen Heizofen geführt und dabei aufgeheizt wird. Der Heizofen ist dabei beispielsweise auf 120 °C aufgeheizt. Parallel zu diesen Verfahrensschritten 202 bis 212 kann die Durchführung von Verfahrensschritten des erfindungsgemäßen Verfahrens 100 erfolgen, insbesondere die Durchführung der Verfahrensschritte 102 bis 104, wie in Figur 3 dargestellt (alternativ kann die Durchführung dieser Verfahrensschritte 102 bis 104 auch vor der Durchführung oder nach der Durchführung der Verfahrensschritte 202 bis 212 erfolgen). Im Anschluss an das Aufheizen und Trocknen/Härten des Schleifartikels 10 in Verfahrensschritt 212 erfolgt in Verfahrensschritt 214 die Aufbringung der Trennmitteldispersion auf die zum Schleifen vorgesehene Oberfläche 28 des Schleifartikels 10, d.h. die Durchführung des Verfahrensschritts 106 des Verfahrens aus Figur 2. Zu diesem Zeitpunkt umfasst die Trennmitteldispersion zumindest ein Antihaftmittel und ein Filmbildungsmittel, ggf. ein Tensid. Zum Zeitpunkt des Aufbringens der Trennmitteldispersion weist der Schleifartikel 10 eine Temperatur von ca. 50 °C auf. Wie beschrieben erfolgt die Aufbringung mittels gepulstem Sprühen (vgl. oben zu Verfahrensschritt 106). Die durch Aufbringen der Trennmitteldispersion auf die Oberfläche 28 des Schleifartikels 10 erzeugte Deckschicht 30 wird in einem Verfahrensschritt 216 zum Kühlen (Kühlprozessschritt) des noch warmen Schleifartikels 10 mit einem Luftstrom getrocknet, wobei gleichzeitig der noch warme Schleifartikel 10 gekühlt wird und gleichzeitig das Dispersionsmedium Wasser der auf die Oberfläche aufgebrachten Trennmitteldispersion verdampft. Durch die Restwärme wirken die Filmbildungsmittel, d.h. das Lückenfüllmittel und das Verfilmungsmittel und bilden eine optisch homogene, d.h. schlierenfreie Deckschicht. Abschließend kann der auf diese Art realisierte Schleifartikel 10 in Verfahrensschritt 218 konfektioniert werden, beispielsweise durch Stanzen oder Laserschneiden.

## Patentansprüche

1. Verfahren zur Behandlung eines Schleifartikels (10), insbesondere eines beschichteten Schleifartikels (10), wobei zumindest auf eine zum Schleifen vorgesehene Oberfläche (28) des Schleifartikels (10) eine Trennmitteldispersion zur Erzeugung einer Deckschicht (30) aufgebracht wird, wobei die Trennmitteldispersion zumindest ein Antihaftmittel aufweist, **dadurch gekennzeichnet, dass** die Trennmitteldispersion ferner zumindest ein Filmbildungsmittel, insbesondere ein Verfilmungsmittel und/oder ein Lückenfüllmittel, aufweist.

2. Verfahren nach Anspruch 1, **dadurch gekennzeichnet, dass** die Trennmitteldispersion zumindest ein Tensid enthält.

3. Verfahren nach einem der vorhergehenden Ansprüche, **dadurch gekennzeichnet, dass** die Trennmitteldispersion bei einer Temperatur des Schleifartikels (10) zwischen 0 °C und 100 °C, insbesondere zwischen 15 °C und 80 °C, ganz insbesondere zwischen 30 °C und 60 °C auf die Oberfläche (28) des Schleifartikels (10) aufgebracht wird.

4. Verfahren nach einem der vorhergehenden Ansprüche, **dadurch gekennzeichnet, dass** die Trennmitteldispersion einen Feststoffgehalt zwischen 20 % und 60 %, insbesondere zwischen 25 % und 50 %, ganz insbesondere zwischen 30 % und 40 % aufweist.

5. Verfahren nach einem der vorhergehenden Ansprüche, **dadurch gekennzeichnet, dass** die Trennmitteldispersion mittels gepulstem Sprühen auf die Oberfläche (28) des Schleifartikels (10) aufgebracht wird.

6. Verfahren nach einem der vorhergehenden Ansprüche, **dadurch gekennzeichnet, dass** die Trennmitteldispersion während des Herstellverfahrens des Schleifartikels (10), insbesondere nach einem Verfahrensschritt zur Erhitzung (212) des Schleifartikels (10), ganz insbesondere vor einem Verfahrensschritt zur Kühlung (216) des Schleifartikels (10), auf die Oberfläche (28) des Schleifartikels (10) aufgebracht wird.

7. Verfahren nach einem der vorhergehenden Ansprüche, **dadurch gekennzeichnet, dass** die durch Aufbringen der Trennmitteldispersion auf die Oberfläche (28) des Schleifartikels (10) erzeugte Deckschicht (30) in einem Verfahrensschritt zur Kühlung (216) des Schleifartikels (10) mit einem Luftstrom getrocknet wird.

8. Schleifartikel (10), behandelt nach einem Verfahren der vorhergehenden Ansprüche, wobei zumindest auf eine zum Schleifen vorgesehene Oberfläche (28) des Schleifartikels (10) eine Trennmitteldispersion zur Erzeugung einer Deckschicht (30) aufgebracht ist, wobei die Trennmitteldispersion zumindest ein Antihaftmittel aufweist, **dadurch gekennzeichnet, dass** die Trennmitteldispersion ferner zumindest ein Filmbildungsmittel, insbesondere ein Verfilmungsmittel und/oder ein Lückenfüllmittel, aufweist.

## Claims

1. Method for treating an abrasive article (10), in particular a coated abrasive article (10), where a release agent dispersion is applied at least to a surface (28) intended for grinding of the abrasive article (10) in order to produce a covering layer (30), where the release agent dispersion comprises at least one anti-adhesion agent, **characterized in that** the release agent dispersion further comprises at least one film-forming agent, in particular a filming agent and/or a gap filler.

2. Method according to Claim 1, **characterized in that** the release agent dispersion contains at least one surfactant.

3. Method according to either of the preceding claims, **characterized in that** the release agent dispersion is applied to the surface (28) of the abrasive article (10) at a temperature of the abrasive article (10) in the range from 0°C to 100°C, in particular from 15°C to 80°C, very particularly from 30°C to 60°C.

4. Method according to any of the preceding claims, **characterized in that** the release agent dispersion has a solids content in the range from 20% to 60%, in particular from 25% to 50%, very particularly from 30% to 40%.

5. Method according to any of the preceding claims, **characterized in that** the release agent dispersion is applied to the surface (28) of the abrasive article (10) by means of pulsed spraying.

6. Method according to any of the preceding claims, **characterized in that** the release agent dispersion is applied to the surface (28) of the abrasive article (10) during the production process for the abrasive article (10), in particular after a process step for heating (212) the abrasive article (10), very particularly before a process step for cooling (216) the abrasive article (10).

7. Method according to any of the preceding claims, **characterized in that** the covering layer (30) produced by application of the release agent dispersion to the surface (28) of the abrasive article (10) is dried by means of an air stream in a process step for cooling (216) the abrasive article (10).

8. An abrasive article (10), treated by a method of the preceding claims, where a release agent dispersion has been applied at least to a surface (28) intended for grinding of the abrasive article (10) in order to produce a covering layer (30), where the release agent dispersion comprises at least one anti-adhesion agent, **characterized in that** the release agent dispersion further comprises at least one film-forming agent, in particular a filming agent and/or a gap filler.

## Revendications

1. Procédé de traitement d'un article abrasif (10), notamment d'un article abrasif revêtu (10), une dispersion d'agent de séparation étant appliquée au moins sur une surface (28) de l'article abrasif (10) prévue pour le meulage pour produire une couche de recouvrement (30), la dispersion d'agent de séparation présentant au moins un agent antiadhérent, **caractérisé en ce que** la dispersion d'agent de séparation présente en outre au moins un agent filmogène, notamment un agent de filmage et/ou un agent de remplissage de vide.

2. Procédé selon la revendication 1, **caractérisé en ce que** la dispersion d'agent de séparation contient au moins un tensioactif.

3. Procédé selon l'une quelconque des revendications précédentes, **caractérisé en ce que** la dispersion d'agent de séparation est appliquée sur la surface (28) de l'article abrasif (10) à une température de l'article abrasif (10) comprise entre 0 °C et 100 °C, notamment entre 15 °C et 80 °C, tout particulièrement entre 30 °C et 60 °C.

4. Procédé selon l'une quelconque des revendications précédentes, **caractérisé en ce que** la dispersion d'agent de séparation présente une teneur en matières solides comprise entre 20 % et 60 %, notamment entre 25 % et 50 %, tout particulièrement entre 30 % et 40 %.

5. Procédé selon l'une quelconque des revendications précédentes, **caractérisé en ce que** la dispersion d'agent de séparation est appliquée sur la surface (28) de l'article abrasif (10) au moyen d'une pulvérisation pulsée.

6. Procédé selon l'une quelconque des revendications précédentes, **caractérisé en ce que** la dispersion d'agent de séparation est appliquée sur la surface (28) de l'article abrasif (10) pendant le procédé de fabrication de l'article abrasif (10), notamment après une étape de procédé de chauffage (212) de l'article abrasif (10), tout particulièrement avant une étape de procédé de refroidissement (216) de l'article abrasif (10).

7. Procédé selon l'une quelconque des revendications précédentes, **caractérisé en ce que** la couche de couverture (30) produite par application de la dispersion d'agent de séparation sur la surface (28) de l'article abrasif (10) est séchée par un courant d'air dans une étape de procédé de refroidissement (216) de l'article abrasif (10).

8. Article abrasif (10), traité par un procédé selon les revendications précédentes, une dispersion d'agent de séparation étant appliquée au moins sur une surface (28) de l'article abrasif (10) prévue pour le meulage afin de produire une couche de recouvrement (30), la dispersion d'agent de séparation présentant au moins un agent antiadhérent, **caractérisé en ce que** la dispersion d'agent de séparation présente en outre au moins un agent filmogène, notamment un agent de filmage et/ou un agent de remplissage de vide.
